# EUROPÄISCHE PATENTSCHRIFT

(11) **EP 0 461 361 B1**
(45) Veröffentlichungstag und Bekanntmachung des Hinweises auf die Patenterteilung: **28.06.1995**
(21) Anmeldenummer: 91106017.6
(22) Anmeldetag: 16.04.1991
(51) Int. Cl.: H01H 71/44

(54) **Hydrodynamischer Auslöser für Niederspannungs-Schutzschalter**
Hydrodynamic tripping device for low-voltage protective circuit-breakers
Déclencheur hydrodynamique pour disjoncteurs de protection basse tension

(30) Priorität: 13.06.1990 FR 9007479
(43) Veröffentlichungstag der Anmeldung: 18.12.1991
(73) Patentinhaber: SERD S.A., Société d'Etude et de Réalisation de Disjoncteurs, 67024 Strasbourg Cedex (FR)
(72) Erfinder: Maurer, André, Saint-Jean de Saverne, F-67700 Saverne (FR)
(74) Vertreter: Jochem, Bernd, Dipl.-Wirtsch.-Ing.

(56) Entgegenhaltungen:
- CH-A- 369 510
- FR-A- 2 494 492
- US-A- 2 519 055

## Beschreibung

Die Erfindung betrifft einen hydrodynamischer Auslöser für Niederspannungs-Schutzschalter, dessen Auslösewicklung einen mit Flüssigkeit gefüllten Dämpfungszylinder aus unmagnetischem Material umschließt, in welchem ein kolbenförmiger erster Magnetkern mit einem Drosselspalt längsverschieblich aufgenommen ist, der beim Erreichen der Auslösestromstärke aus einem wicklungsfreien Endbereich des Zylinders gegen eine Rückstellkraft zum zweiten Zylinderende hin bewegbar ist, um ein an diesem außenseitig angeordnetes Auslöseglied zum Öffnen des Schalters zu betätigen, das ein koaxial zum ersten Magnetkern verschieblicher Stößel aus ferromagnetischem Material ist, der in einem hülsenförmigen, im zweiten Zylinderende angeordneten zweiten Magnetkern verschiebbar ist, welcher eine Bohrung mit einem größeren Durchmesser als der Stößel aufweist und sich am inneren Ende konisch erweitert, wobei der erste Magnetkern einen zum zweiten Magnetkern vorstehenden konischen Ansatz trägt, dessen Form und Größe der konischen Bohrungserweiterung des zweiten Magnetkerns angepaßt ist.

Ein Überstromauslöser mit Verzögerungseinrichtung ist aus dem DE-GM 8 032 413 bekannt, bei dem der Dämpfungszylinder die gewünschte stromabhängige Ansprechverzögerung durch die Verdrängung der Dämpfungsflüssigkeit von der Vorder- zur Rückseite des beweglichen Magnetkerns erbringt. Als Auslöseglied dient ein Klappanker am zweiten Zylinderende, der erst angezogen wird, wenn der bewegliche Magnetkern seinen Hub beendet und dadurch das Magnetfeld am Zylinderende verstärkt. Für den Kurzschlußfall ist ein weiterer Auslöser erforderlich, der ohne jede Verzögerung anspricht. Derartige Kurzschluß-Schnellauslöser verteuern das Schaltgerät und benötigen zusätzlichen Platz.

Weiterhin beschreibt die US-Patentschrift 2,519,055 einen Auslöser zur Anordnung in einem der Dämpfungsflüssigkeit entsprechenden Tauchbad, der im Kurzschlußfall ohne große Verzögerungswirkung anspricht. In diesem Fall wirkt eine große elektromagnetische Kraft auf den ersten Magnetkern im Dämpfungszylinder, so daß sich auf der dem Stößel zugewandten Seite ein großer Druck und auf der unteren, druckfest abgeschlossenen Zylinderseite ein Vakuum ausbildet, wobei der Druckanstieg im Zylinder eine Bewegung des Stößels verursacht. Durch die Druckdifferenz zwischen der Ober- und Unterseite des ersten Magnetkerns wirkt auf diesen eine Kraft, die der elektromagnetischen Auslösekraft entgegenwirkt und so das Auslösen behindert.

Aufgabe der Erfindung ist es, einen Auslöser der eingangs genannten Art zu schaffen, der als Kurzschlußauslöser schneller zu arbeiten vermag als bisher bekannte Auslöser.

Erfindungsgemäß wird diese Aufgabe dadurch gelöst, daß der zweite Magnetkern in einer Topfmembran angeordnet ist, die einen im wesentlichen formstabilen Boden hat, an dem der Stößel befestigt ist, und mit dem Boden voran in das zweite Zylinderende eingesetzt ist und die zwischen ihrem vom zweiten Magnetkern durchragten Mantel und dem formsteifen Boden einen elastischen Zwischenbereich aufweist, der beim Auslösehub des ersten Magnetkerns aus einer gegen diesen vorgewölbten Stellung unter Mitnahme des Membranbodens mit dem Stößel in eine Anlagestellung an der Stirn- und Innenfläche des zweiten Magnetkerns verformbar ist, wobei der Dämpfungszylinder am ersten Ende durch ein elastisches Glied verschlossen ist und das magnetische Material des Stößels derart beschaffen ist, daß es bei Auslöseströmen im Kurzschlußbereich magnetisch gesättigt ist.

Der erfindungsgemäße Auslöser arbeitet dabie in der im folgenden beschriebenen Weise. Solange die Höhe des Auslösestroms im Überstrombereich liegt, übt das magnetische Feld der Auslösewicklung auf den Stößel eine Haltekraft aus, die dem vom ersten Magnetkern im Dämpfungszylinder erzeugten Flüssigkeitsdruck auf dem Boden der Topfmembran standhält und mit steigender Stromstärke proportional zu dieser Druckbelastung zunimmt. Diese Haltekraft wird erst überwunden, wenn der bewegliche Magnetkern mit seinem konischen Ansatz den Membranboden erfaßt und dadurch die vom Magnetfeld erzeugte Kraft unmittelbar auf den Stößel überträgt. Diese Kraft steigt durch die anschließende Verkleinerung des Luftspaltes beim Eindringen des konischen Ansatzes in die konische Bohrungserweiterung steil an und sorgt damit am Ende der durch die Flüssigkeitsverdrängung bedingten Zeitverzögerung für eine Verschiebung des Stößels, wodurch der Schalter augenblicklich geöffnet wird. Steigt hingegen der Strom in der Auslösewicklung auf Kurzschlußstärke, tritt zuvor am Stößel magnetische Sättigung auf, und die erwähnte Haltekraft vermag nicht weiter anzuwachsen. Vielmehr erzeugt die im beweglichen Magnetkern weiter steigende Kraft eine Stoßwelle in der Flüssigkeit, die auf den Boden der Topfmembran auftrifft und diese sofort in die Anlagestellung am hülsenförmigen Magnetkern bringt. Dadurch wird auch der Stößel sofort in Auslöserichtung verschoben und öffnet den Schalter ohne Zeitverzögerung wie ein Kurzschluß-Schnellauslöser.

Für die praktische Verwirklichung des erfindungsgemäßen Auslösers hat es sich als vorteilhaft erwiesen, wenn die Oberfläche des Membranbodens wenigstens angenähert ein Drittel der Querschnittsfläche des ersten Magnetkerns beträgt. Dadurch wird im Kurzschlußfall der Stößel mit etwa der dreifachen Geschwindigkeit des beweglichen Magnetkerns in die Auslösestellung verschoben.

Nach einem anderen Ausgestaltungsmerkmal der Erfindung ist der Stößel in einen kragenförmigen Ansatz am Membranboden eingesetzt und darin befestigt, beispielsweise eingeklebt. Der kragenförmige Ansatz kann eine Erweiterung mit einer Schulterfläche enthalten, gegen die sich das eine Ende einer Rückstellfeder abstützt, deren anderes Ende an einem das äußere Ende des zweiten Magnetkerns übergreifenden und mit wenigstens einer Entlüftungsöffnung versehenen Zylinderabschlußdeckel aus unmagnetischem Material abgestützt ist. Der Zylinderabschlußdeckel kann außerdem eine Führungsbohrung für den Stößel enthalten, und der Dämpfungszylinder kann mit einem Flansch versehen sein, an dem der Zylinderabschlußdeckel befestigt ist.

Die vorstehend beschriebenen Ausgestaltungen des erfindungsgemäßen Auslösers schaffen besonders günstige Voraussetzungen für eine Verstärkung des magnetischen Feldes durch Bündelung der magnetischen Kraftlinien außerhalb der Auslösewicklung in magnetischem Material. Dies wird nach einem besonderen Weiterbildungsmerkmal der Erfindung dadurch verwirklicht, daß zwischen dem Flansch und dem Zylinderabschlußdeckel eine mit einer Bohrung für den Durchtritt des zweiten Magnetkerns versehene Jochplatte aus ferromagnetischem Material angeordnet wird, an welcher die Schenkelenden eines die Auslösewicklung umfassenden, im Längsschnitt U-förmigen Magnetjochs befestigt sind, dessen Steg einer vom Mantelrohr des Dämpfungszylinders durchsetzte Bohrung enthält. Dabei ist die Bohrung vorzugsweise von einem aus dem Stegmaterial tiefgezogenen Kragen umschlossen, der wiederum eine zweigeteilte Hülse aus ferromagnetischem Material umschließt, die von einer langgestreckten flachen Nut am Mantelrohr des Dämpfungszylinders aufgenommen ist und sich axial bis in die Auslösewicklung erstreckt. Hierdurch wird auch bei kleinen Abmessungen des Auslösers ein beträchtliches Magnetfeld und dadurch ein kräftiger Auslöserhub erzielt.

Noch ein weiteres Gestaltungsmerkmal der Erfindung sieht vor, daß das elastische Glied am ersten Zylinderende gleichfalls eine mit dem Boden voran in den Zylinder eingesetzte Topfmembran ist, deren Öffnungsrand von einer wenigstens eine Entlüftungsöffnung enthaltenen Kappe am Zylinderende festgeklemmt ist.

Der erfindungsgemäße Dämpfungszylinder kann stehend angeordnet sein, so daß die Rückstellkraft für den ersten Magnetkern wenigstens zum Teil von der Erdanziehungskraft erzeugt wird. In bestimmten Fällen kann es jedoch auch von Vorteil sein, wenn zur Erzeugung der Rückstellkraft eine Schraubenfeder vorgesehen ist. Hierdurch wird nicht nur bei stehender Anordnung der Einfluß der Erdanziehungskraft verstärkt, sondern der Auslöser läßt sich bei entsprechender Bemessung der Feder auch liegend verwenden, was größere konstruktiven Freiheiten schafft.

Ein bevorzugtes Ausführungsbeispiel des erfindungsgemäßen hydrodynamischen Auslösers wird nachstehend in Verbindung mit der Zeichnung näher erläutert. Es zeigen:
- Fig. 1: in ungefähr sechsfacher Vergrößerung einen Längsschnitt durch den Auslöser in seiner Ruhestellung, wobei auch als Alternative zur Rückstellung allein durch Schwerkraft eine Modifikation mit einer zusätzlichen Rückstellfeder für den beweglichen Magnetkern eingezeichnet ist,
- Fig. 2: eine Draufsicht zu Fig. 1,
- Fig. 3: denselben Längsschnitt wie in Fig. 1 in einer Zwischenstellung beim verzögerten Ansprechen auf Überstrom zu einem Zeitpunkt, in welchem der bewegliche Magnetkern gerade auf dem Boden der Topfmembran auftrifft,
- Fig. 4: denselben Längsschnitt wie in Fig. 3 nach Erreichen der Auslöse-Endstellung und
- Fig. 5: denselben Längsschnitt wie in den vorher gehenden Figuren bei Kurzschluß-Schnellauslösung.

Der in der Zeichnung dargestellter Auslöser besteht in der Hauptsache aus
- einer aus massiven Kupferdraht hergestellten Auslösewicklung 10,
- einem von dieser auf einem Teil seiner Länge umschlossenen Dämpfungszylinder 12, der mit einer Dämpfungsflüssigkeit, insbesondere Silikonöl, gefüllt ist,
- einem darin durch das Magnetfeld der Wicklung unter gedrosselter Flüssigkeitsverdrängung aus einer Ruhestellung an einem Zylinderende zum zweiten Zylinderende hin bewegbaren ersten Magnetkern 14,
- einem das zweite Zylinderende verschließenden Topfmembran 16,
- einem in das von der Topfmembran 16 verschlossene Zylinderende von außen fest eingesetzten hülsenförmigen zweiten Magnetkern 18 und
- einem im Zentrum der Topfmembran 16 befestigten Auslösestößel 20, der den hülsenförmigen zweiten Magnetkern 18 mit Radialspiel koaxial durchragt.

Zur Schließung des magnetischen Kreises außerhalb der Wicklung 10 in Eisen sind ferner eine den zweiten Magnetkern 18 in einer Bohrung aufnehmende Jochplatte 22 und ein die Auslösewicklung 10 umfassendes U-förmiges Joch 24 aus ferromagnetischem Material vorgesehen, dessen Schenkelenden mit der Jochplatte 22 verbunden sind und dessen mit einer kragenförmig eingefaßten Öffnung 26 versehener Steg den Dämpfungszylinder 12 jenseits der Auslösewicklung umschließt.

Im einzelnen liegt dabei folgende Konstruktion vor: Der Dämpfungszylinder 12 besteht aus einem Mantelrohr 28 aus unmagnetischem Material wie insbesondere Kunststoff mit einem geringen Ausdehnungskoeffizienten, auf dessen unteres (erstes) Ende eine Kappe 30 aus gleichem Material aufgeschoben und verrastet ist. Die Kappe 30 enthält eine Entlüftungsöffnung 32. Zwischen der Kappe 30 und dem Mantelrohr 28 ist der verstärkte Öffnungsrand 34 einer herkömmlichen Topfmembran (36) flüssigkeitsdicht eingespannt, mit der das untere Ende des Mantelrohres 28 elastisch verschlossen ist.

Am oberen Ende des Mantelrohres 28 ist ein rechteckiger Flansch 38 angeformt, an welchem die Jochplatte 22 und ein Abschlußdeckel 40 aus Kunststoff vernietet sind. Die Nieten können aus am Flansch 38 angeformten Zapfen bestehen, die sich durch Bohrungen in der Jochplatte 22 und dem Deckel 40 erstrecken und außerhalb desselben zu Köpfen 42 verpreßt sind.

Die Abdichtung des Dämpfungszylinders 12 am oberen Ende des Mantelrohres 28 erfolgt mit Hilfe der oben bereits erwähnten ersten Topfmembran 16, die in besonderer Weise ausgestaltet ist. Eine wulstförmige Verstärkung 48 am Öffnungsrand der Topfmembran 16 ist von einer inneren Erweiterung am oberen Ende des Mantelrohrs 28 aufgenommen und durch die Jochplatte 22 flüssigkeitsdicht in Stellung gehalten. Der Mantel 50 der Topfmembran 16 erstreckt sich längs der Innenseite des Mantelrohrs 28 zum anderen Rohrende hin und wird durch den in die Topfmembran 16 eingesetzten hülsenförmigen (zweiten) Magnetkern 18 in Stellung gehalten. Der zweite Magnetkern 18 weist an seinem Umfang eine Ringnut 52 auf, in welche der Bohrungsrand der Jochplatte 22 durch Stauchung des Plattenmaterials eingepreßt ist. Dadurch ist der hülsenförmige Magnetkern 18 innerhalb der Topfmembran 16 festgelegt. Das überstehende äußere Ende des Magnetkerns 18 wird von einer zentralen Vertiefung 54 im Abschlußdeckel 40 aufgenommen.

An den Mantel 50 der Topfmembran 16 schließt sich außerhalb des hülsenförmigen Magnetkerns 18 ein konischer Zwischenabschnitt 56 an, dessen innerer Teil 58 zurückgerollt ist und axial an den Membranboden 60. Der Membranboden 60 ist auf der Außenseite des Dämpfungszylinders 12 durch einen kragenförmigen Ansatz 62 verstärkt, der in einer ringförmigen Verengung 64 im Inneren des hülsenförmigen Magnetkerns 18 geführt ist. An die ringförmige Verengung 64 schließt sich axial nach einwärts eine konische Bohrungserweiterung 66 an, während der äußere Teil der Bohrung zylindrisch ausgebildet ist. Das Innere des kragenförmigen Ansatzes 62 des Membranbodens 60 ist unter Bildung einer Stufe 68 im Durchmesser abgesetzt und nimmt im engeren Teil das Ende des Stößels 20, der darin auf geeignete Weise befestigt, beispielsweise eingeklebt ist, und im weiteren Teil das Ende einer Rückstellfeder 70 auf, die zwischen der Stufe 68 und dem Abschlußdeckel 40 mit Vorspannung eingesetzt ist. Ein Sprengring 72 am äußeren Ende des Stößels 20 hindert diesen am Herausschlupfen aus der Führungsbohrung 46.

Der erste Magnetkern 14 ist mit geringem Radialspiel im Mantelrohr 28 aufgenommen, wodurch ein Drosselspalt gebildet ist, durch welchen die Dämpfungsflüssigkeit im Zylinder 12 beim Verschieben des Magnetkerns 14 hindurch zu treten vermag. Anstelle eines solchen umlaufenden Drosselspaltes kann auch nur an einer oder mehreren Umfangsstellen des kolbenförmigen Magnetkerns eine Axialnut angeordnet sein, oder der Kolben kann eine oder mehrere Axialbohrungen enthalten, welche den Drosselspalt bilden. Der erste Magnetkern 14 trägt ferner an seinem dem zweiten Magnetkern 18 zugewandten Stirnende einen konischen Ansatz 74, der in Form und Größe der konischen Bohrungserweiterung 66 des zweiten Magnetkerns angepaßt ist.

Der Steg des Jochs 24 erfaßt mit seiner kragenförmig eingefaßten Öffnung 26 eine in eine flache Umfangsnut am Mantelrohr 28 eingesetzte zweigeteilte Hülse 76, die, wie Fig. 1 zeigt, bis zum vorderen Ende des Magnetkerns 14 in dessen Ruhestellung in die Auslösewicklung reicht und durch die Schwächung des Mantelrohrs 28 in diesem Bereich den beweglichen Magnetkern 14 mit einem verhältnismässig geringen Luftspalt, gebildet vom geschwächten Mantelrohr, umfaßt.

Die Verbindung der Jochplatte 22 mit dem Joch 24 ist durch je zwei an gegenüberliegenden Rändern der rechteckigen Jochplatte 22 angeordnete Laschen 78 vorgenommen, die in entsprechende Schlitze an den Enden der Jochschenkel eingreifen, wenn diese beim Zusammenbau des Auslösers aus einer zunächst vorhandenen Spreizstellung in Parallellage gegeneinander gedrückt werden.

Die Funktion des Auslösers ist folgende:

Solange der Strom im geschlossenen Schutzschalter den Nennstrom des Schalters nicht übersteigt, hält die von der Erdanziehungskraft auf den Magnetkern ausgeübte Kraft diesen in Ruhestellung gemäß Fig. 1 am ersten Ende des Dämpfungszylinders 12 fest. Gleichzeitig wird auch auf den Betätigungsstößel 20 eine in entgegengesetzte Richtung wirkende magnetische Kraft ausgeübt, die von dem Sprengring 72 am Stößelende abgefangen wird.

Steigt nun der Strom in der Auslösewicklung 10 aufgrund einer Störung am angeschlossenen Verbraucher auf einen Überstromwert von beispielsweise dem 1,25-fachen des Schalternennstroms an, beginnt sich der Magnetkern 14 mit zunehmender Kraft nach aufwärts zu bewegen und verdrängt die vor ihm befindliche Dämpfungsflüssigkeit durch den Drosselspalt auf seine Rückseite. Dabei behält der Stößel 20 seine in Fig. 1 gezeigte Ruhestellung vorerst bei, da die vom Magnetfeld der Auslösespule erzeugte Haltekraft ebenfalls ansteigt und mit zunehmender Annäherung der Magnetkerne weiter wächst.

Nach einer bestimmten Wegstrecke erstößt der konische Ansatz 74 des Magnetkerns 14 gegen den Boden 60 der Topfmembran 16 (Fig. 3) und übt die vom Magnetfeld erzeugte Kraft unmittelbar auf den Membranboden aus. Da diese Kraft ein Mehrfaches der Haltekraft des Stößels 20 beträgt, wird der Membranboden 60 mit dem Stößel 20 vom Magnetkern 14 mitgenommen, und der konische Zwischenabschnitt 56 der Topfmembran 16 rollt bis zur Anlage gegen die Stirnseite bzw. die Oberfläche der konischen Erweiterung 66 des festen Magnetkerns ein (Fig. 4). Letzteres erfolgt mit zunehmender Kraft, da der Luftspalt zwischen den Magnetkernen 14, 18 mit dem Eindringen des kragenförmigen Ansatzes 62 in die konische Bohrungserweiterung 66 rasch abnimmt. Dadurch wird auch auf den Stößel 20 eine entsprechend große Kraft zum Öffnen des Schalters ausgeübt.

Tritt nun an Stelle eines Überstroms, der nach den Normen das 5-fache des Schalternennstroms betragen kann, ein Kurzschlußstrom am Schalter und damit in der Auslösewicklung 10 auf, dann wird das von der Auslösewicklung erzeugte Magnetfeld eine sehr große Kraft auf den beweglichen Magnetkern 14 ausüben, welcher in der Flüssigkeit eine entsprechende Stoßwelle in Richtung auf den Boden 60 der Topfmembran 16 erzeugt. Aufgrund der Auswahl des ferromagnetischen Materials des Stößels 20 wird dieses aber lange vor Erreichen des maximalen Kurzschlußstromes gesättigt sein, so daß mit weiter steigendem Strom die Haltekraft des Stößels nicht weiter zunimmt. Dadurch vermag auch der Boden 60 der Topfmembran 16 der Stoßwelle in der Dämpfungsflüssigkeit nicht zu widerstehen, und die Topfmembran 16 wird allein unter dem Flüssigkeitsdruck nachgeben und die in Fig. 5 gezeigte Stellung einnehmen, wodurch der Stößel 20 sofort den Schalter öffnet.

Die Rückstellung des Auslösers kann mit der Rückstellfeder 70 und der auf den Magnetkern 14 wirkenden Schwerkraft erfolgen. Der Stößel 20 mit der Topfmembran 16 kann jedoch auch von außen her bei der erneuten Einschaltung des Schutzschalters zurückgestellt werden. Anstelle der Schwerkraft allein kann jedoch auch die in Fig. 1 als Alternative eingezeichnete Rückstellfeder 80 benutzt werden. Diese Rückstellfeder 80 ermöglicht insbesondere auch eine liegende Anordnung des Auslösers.

## Patentansprüche

1. Hydrodynamischer Auslöser für Niederspannungs-Schutzschalter, dessen Auslösewicklung (10) einen mit Flüssigkeit gefüllten Dämpfungszylinder (12) aus unmagnetischem Material umschließt, in welchem ein kolbenförmiger erster Magnetkern (14) mit einem Drosselspalt längsverschieblich aufgenommen ist, der beim Erreichen der Auslösestromstärke aus einem wicklungsfreien Endbereich des Zylinders gegen eine Rückstellkraft zum zweiten Zylinderende hin bewegbar ist, um ein an diesem außenseitig angeordnetes Auslöseglied zum Öffnen des Schalters zu betätigen, das ein koaxial zum ersten Magnetkern (14) verschieblicher Stößel (20) aus ferromagnetischem Material ist, der in einem hülsenförmigen, im zweiten Zylinderende angeordneten zweiten Magnetkern (18) verschiebbar ist, welcher eine Bohrung mit einem größeren Durchmesser als der Stößel (20) aufweist und sich am inneren Ende konisch erweitert, wobei der erste Magnetkern (14) einen zum zweiten Magnetkern (18) vorstehenden konischen Ansatz (74) trägt, dessen Form und Größe der konischen Bohrungserweiterung (66) des zweiten Magnetkerns (18) angepaßt ist, **dadurch gekenn****zeichnet,** daß der zweite Magnetkern (18) in einer Topfmembran (16) angeordnet ist, die einen im wesentlichen formstabilen Boden (60) hat, an dem der Stößel (20) befestigt ist, und mit dem Boden (60) voran in das zweite Zylinderende eingesetzt ist, und die zwischen ihrem vom zweiten Magnetkern (18) durchragten Mantel (50) und dem formsteifen Boden (60) einen elastischen Zwischenbereich (56) aufweist, der beim Auslösehub des ersten Magnetkerns (14) aus einer gegen diesen vorgewölbten Stellung unter Mitnahme des Membranbodens (60) mit dem Stößel (20) in eine Anlagestellung an der Stirn- und Innenfläche des zweiten Magnetkerns (18) verformbar ist, wobei der Dämpfungszylinder (12) am ersten Ende durch ein elastisches Glied (36) verschlossen ist und das magnetische Material des Stößels (20) derart beschaffen ist, daß es bei Auslöseströmen im Kurzschlußbereich magnetisch gesättigt ist.

2. Hydrodynamischer Auslöser nach Anspruch 1, **dadurch ge****kennzeichnet,** daß die Oberfläche des Membranbodens (60) wenigstens angenähert ein Drittel der Querschnittsfläche des ersten Magnetkerns (14) beträgt.

3. Hydrodynamischer Auslöser nach einem der vorhergehenden Ansprüche, **dadurch gekennzeichnet**, daß der Stößel (20) in einen kragenförmigen Ansatz (62) am Membranboden (60) eingesetzt und darin befestigt ist.

4. Hydrodynamischer Auslöser nach Anspruch 3, **dadurch ge****kennzeichnet**, daß der kragenförmiger Ansatz (62) eine Erweiterung mit einer Schulterfläche (68) enthält, gegen die sich das eine Ende einer Rückstellfeder (70) abstützt, deren anderes Ende an einem das äußere Ende des zweiten Magnetkerns (18) übergreifenden und mit wenigstens einer Entlüftungsöffnung (44) versehenen Zylinderabschlußdeckel (40) aus unmagnetischem Material abgestützt ist.

5. Hydrodynamischer Auslöser nach Anspruch 4, **dadurch ge****kennzeichnet**, daß der Zylinderabschlußdeckel (40) eine Führungsbohrung (46) für den Stößel enthält.

6. Hydrodynamischer Auslöser nach Anspruch 4 oder 5, **dadurch** **gekennzeichnet**, daß der Dämpfungszylinder (12) mit einem Flansch (38) versehen ist, an dem der Zylinderabschlußdeckel (40) befestigt ist.

7. Hydrodynamischer Auslöser nach Anspruch 6, **dadurch ge****kennzeichnet**, daß zwischen dem Flansch (38) und dem Zylinderabschlußdeckel (40) eine mit einer Bohrung für den Durchtritt des zweiten Magnetkerns (18) versehene Jochplatte (22) aus ferromagnetischem Material angeordnet ist, an welcher die Schenkelenden eines die Auslösewicklung (10) umfassenden, im Längsschnitt U-förmigen Magnetjochs (24) befestigt sind, dessen Steg eine vom Mantelrohr (28) des Dämpfungszylinders durchsetzte Bohrung (26) enthält.

8. Hydrodynamischer Auslöser nach Anspruch 7, **dadurch ge****kennzeichnet**, daß die Bohrung (26) von einem aus dem Stegmaterial tiefgezogenen Kragen umschlossen ist.

9. Hydrodynamischer Auslöser nach Anspruch 8, **dadurch ge****kennzeichnet**, daß der Kragen eine zweigeteilte Hülse (76) aus ferromagnetischem Material umschließt, die von einer langgestreckten flachen Nut am Mantelrohr (28) des Dämpfungszylinders aufgenommen ist und sich axial bis in die Auslösewicklung (10) erstreckt.

10. Hydrodynamischer Auslöser nach einem der vorhergehenden Ansprüche,, **dadurch gekennzeichnet**, daß das elastische Glied am ersten Zylinderende gleichfalls eine mit dem Boden voran in den Zylinder eingesetzte Topfmembran (36) ist, deren Öffnungsrand (34) von einer wenigstens eine Entlüftungsöffnung (32) enthaltenden Kappe (30) am Zylinderende festgeklemmt ist.

11. Hydrodynamischer Auslöser nach einem der vorhergehenden Ansprüche, **dadurch gekennzeichnet**, daß der Dämpfungszylinder (12) stehend angeordnet ist, wobei die Rückstellkraft für den ersten Magnetkern (14) wenigstens zum Teil von der Erdanziehungskraft erzeugt ist.

12. Hydrodynamischer Auslöser nach einem der vorhergehenden Ansprüche, **dadurch gekennzeichnet**, daß der erste Magnetkern (14) durch eine wenigstens einen Teil der Rückstellkraft erzeugende Schraubenfeder (80) belastet ist.

## Claims

1. Hydrodynamic tripping device for low-voltage protective circuit breakers, the trip coil (10) of which device surrounds a damping cylinder (12) of a non-magnetic material which is filled with fluid and in which a piston-shaped first magnetic core (14) with a choke gap is held in a longitudinally displaceable manner, which core can be moved out of a winding-free end region of the cylinder against a restoring force towards the second cylinder end when the tripping current strength is reached in order to actuate a tripping member arranged on the outside of the second cylinder end so as to open the circuit breaker, which member is a plunger (20) of a ferromagnetic material which can be displaced coaxially with the first magnetic core (14) in a sleeve-shaped second magnetic core (18), which is arranged in the second cylinder end, comprises a bore of a greater diameter than the plunger (20) and is enlarged conically at the inner end, wherein the first magnetic core (14) bears a conical extension (74) which projects towards the second magnetic core (18) and the shape and size of which is adapted to the conical bore enlargement (66) of the second magnetic core (18), characterised in that the second magnetic core (18) is arranged in a pot membrane (16) which has a substantially dimensionally stable bottom (60), to which the plunger (20) is secured, which membrane is inserted with the bottom (60) first in the second cylinder end and comprises between its casing (50), through which the second magnetic core (18) projects, and the dimensionally stable bottom (60) an elastic intermediate region (56) which, upon the first magnetic core (14) executing a tripping stroke, can be deformed out of a position in which it is arched forward towards the latter, while entraining the membrane bottom (60) with the plunger (20), into a position of abutment against the end and inner surface of the second magnetic core (18), the damping cylinder (12) being closed at the first end by an elastic member (36), and the magnetic material of the plunger (20) being such that it is magnetically saturated when there are tripping currents in the short-circuit region.

2. Hydrodynamic tripping device according to claim 1, characterised in that the surface of the membrane bottom (60) constitutes at least approximately one third of the cross-sectional area of the first magnetic core (14).

3. Hydrodynamic tripping device according to one of the preceding claims, characterised in that the plunger (20) is inserted in a collar-shaped extension (62) at the membrane bottom (60) and secured therein.

4. Hydrodynamic tripping device according to claim 3, characterised in that the collar-shaped extension (62) comprises an enlargement with a shoulder surface (68), against which one end of a return spring (70) is supported, the other end of which is supported at a cylinder cover plate (40) of a non-magnetic material which engages over the outer end of the second magnetic core (18) and is provided with at least one vent hole (44).

5. Hydrodynamic tripping device according to claim 4, characterised in that the cylinder cover plate (40) comprises a guide bore (46) for the plunger.

6. Hydrodynamic tripping device according to claim 4 or 5, characterised in that the damping cylinder (12) is provided with a flange (38), to which the cylinder cover plate (40) is secured.

7. Hydrodynamic tripping device according to claim 6, characterised in that a yoke plate (22) of a ferromagnetic material, which is provided with a bore for the passage of the second magnetic core (18), is arranged between the flange (38) and the cylinder cover plate (40), to which yoke plate the leg ends of a magnet yoke (24) are secured, which yoke embraces the trip coil (10), has a U-shaped longitudinal section and the crosspiece of which comprises a bore (26) through which the tubular jacket (28) of the damping cylinder passes.

8. Hydrodynamic tripping device according to claim 7, characterised in that the bore (26) is surrounded by a collar which is deep-drawn from the material of the crosspiece.

9. Hydrodynamic tripping device according to claim 8, characterised in that the collar surrounds a two-part sleeve (76) of a ferromagnetic material which is held in an elongate shallow groove in the tubular jacket (28) of the damping cylinder and extends axially into the trip coil (10).

10. Hydrodynamic tripping device according to one of the preceding claims, characterised in that the elastic member at the first cylinder end is also a pot membrane (36) which is inserted with the bottom first in the cylinder and the opening edge (34) of which is clamped to the cylinder end by a cap (30) comprising at least one vent hole (32).

11. Hydrodynamic tripping device according to one of the preceding claims, characterised in that the damping cylinder (12) is arranged upright, the restoring force for the first magnetic core (14) being produced at least in part by the force of gravity.

12. Hydrodynamic tripping device according to one of the preceding claims, characterised in that the first magnetic core (14) is loaded by a helical spring (80) producing at least a part of the restoring force.

## Revendications

1. Déclencheur hydrodynamique pour interrupteur automatique de protection basse tension, dont l'enroulement de déclenchement (10) entoure un cylindre dash-pot (12) en matériau amagnétique dans lequel est logé un premier noyau magnétique (14) en forme de piston à entrefer d'amortissement, pouvant coulisser longitudinalement et qui, lorsque l'intensité de courant de déclenchement est atteinte, peut se mouvoir en partant d'une plage extrême exempte de spires du cylindre vers la seconde extrémité de celui-ci contre l'action d'une force de rappel, afin d'actionner un organe déclencheur monté à l'extérieur, qui consiste en un poussoir (20) en matériau ferromagnétique pouvant coulisser coaxialement par rapport au premier noyau magnétique (14), et qui est disposé de façon à pouvoir coulisser à l'intérieur d'un second noyau magnétique (18) en forme de manchon situé à la deuxième extrémité du cylindre, dont l'alésage est d'un diamètre supérieur à celui du poussoir (20) avec un évasement conique de l'extrémité intérieure, que le premier noyau magnétique (14) porte une saillie conique (74) dont la forme et la dimension correspondent à l'évasement conique (66) de l'alésage du second noyau magnétique (18), *caractérisé par le fait* que autour du second noyau magnétique (18) est disposée une membrane en forme de pot (16), qui comporte un fond (60) pratiquement rigide dans lequel est fixé le poussoir (20), et qui est introduite avec le fond (60) en avant dans la seconde extrémité du cylindre, laquelle membrane présente entre la chemise (50) entourant le second noyau magnétique (18) et le fond rigide (60) une plage intermédiaire élastique (56), qui lors de la course de déclenchement du premier noyau magnétique (14) est déformable à partir de cette position initiale bombée, en entraînant le fond (60) de la membrane avec le poussoir (20), vers une position d'appui sur la surface frontale intérieure du second noyau magnétique (18), étant précisé que le cylindre dash-pot (12) est fermé sur le premier côté par un élément élastique (36) et que le matériau magnétique du poussoir (20) est d'une composition telle qu'il soit saturé magnétiquement en cas de courant de déclenchement dans la plage de court-circuit.

2. Déclencheur hydrodynamique selon la revendication 1, *caractérisé par le fait* que la surface du fond (60) de la membrane est approximativement un tiers au moins de la section transversale du premier noyau magnétique (14).

3. Déclencheur hydrodynamique selon l'une des revendications précédentes, *caractérisé par le fait* que le poussoir (20) est introduit dans un appendice en forme de collerette (62) du fond (60) de la membrane et y est bloqué.

4. Déclencheur hydrodynamique selon la revendication 3, *caractérisé par le fait* que l'appendice en forme de collerette (62) présente une extension avec un épaulement (68), contre lequel s'appuie l'une des extrémités d'un ressort de rappel (70) et dont l'autre extrémité bute contre le couvercle de fermeture du cylindre (40) prévu en matériau amagnétique et doté d'au moins un orifice de purge d'air (44), couvercle recouvrant l'extrémité extérieure du second noyau magnétique (18).

5. Déclencheur hydrodynamique selon la revendication 4, *caractérisé par le fait* que le couvercle de fermeture (40) du cylindre est prévu avec un alésage de guidage (46) du poussoir.

6. Déclencheur hydrodynamique selon les revendications 4 ou 5, *caractérisé parle fait* que le cylindre dash-pot (12) présente une collerette (38) servant à la fixation du couvercle (40) de fermeture du cylindre.

7. Déclencheur hydrodynamique selon la revendication 6, *caractérisé par le fait* qu'une plaque (22) en matériau ferromagnétique est disposée entre la collerette (38) et le couvercle de fermeture (40) du cylindre avec une ouverture pour le passage du second noyau magnétique (18), et sur laquelle sont fixées les extrémités des branches d'une armature magnétique (24) formant un U longitudinal entourant l'enroulement de déclenchement (10) et dont la traverse est prévue avec une ouverture (26) enserrant la chemise (28) du cylindre dash-pot.

8. Déclencheur hydrodynamique selon la revendication 7, *caractérisé par le fait* que l'ouverture (26) présente une collerette emboutie dans le matériau de la traverse.

9. Déclencheur hydrodynamique selon la revendication 8, *caractérisé par le fait* que la collerette entoure un manchon en deux pièces (76) en matériau ferromagnétique, qui est monté dans une rainure peu profonde allongée de la chemise tubulaire (28) du cylindre dash-pot et s'étend axialement jusqu'à l'intérieur de l'enroulement de déclenchement (10).

10. Déclencheur hydrodynamique selon l'une des revendications précédentes, *caractérisé par le fait* que l'élément élastique de la première extrémité du cylindre est aussi une membrane en forme de cuvette (36) introduite avec le fond en avant dans le cylindre et serré par un capuchon (30) fermant l'extrémité du cylindre et pourvu d'au moins un orifice de purge d'air (32).

11. Déclencheur hydrodynamique selon l'une des revendications précédentes, *caractérisé par le fait* que le cylindre dash-pot (12) est positionné verticalement, la force de rappel du premier noyau magnétique (14) étant ainsi créée au moins partiellement par la pesanteur.

12. Déclencheur hydrodynamique selon l'une des revendications précédentes, *caractérisé par le fait* que le premier noyau magnétique (14) est chargé par un ressort à boudin (80) qui crée au moins une partie de la force de rappel.
